# EUROPÄISCHE PATENTANMELDUNG

(11) **EP 1 820 921 A2**
(43) Veröffentlichungstag der Anmeldung: **22.08.2007**
(21) Anmeldenummer: 07003202.4
(22) Anmeldetag: 15.02.2007
(51) Int. Cl.: E04G 17/06

(54) **Verschlusselement sowie Betonbauteil mit wenigstens einem derartigen Verschlusselement**

(30) Priorität: 17.02.2006 DE 202006002690 U
(71) Anmelder: Max Frank GmbH & Co. KG, 94339 Leiblfing (DE)
(72) Erfinder: Feldmeier, Josef, 94365 Parkstetten (DE)
(74) Vertreter: Graf, Helmut

(57) **Zusammenfassung**

Verschlusselement zum Verschließen von in einem Betonbauteil (8) durch Schalungsanker erzeugten Öffnungen (10), in die jeweils ein im Betonbauteil verbliebener Ankerstab (4) mit einem Ende hineinreicht. Das Verschlusselement ist als ein die jeweilige Ausnehmung (10) im Betonbauteil vollständig oder nahezu vollständig ausfüllender Formkörper aus einem zement-gebundenen Material gefertigt und weist eine an einem ersten Ende des Formteils offene Öffnung (12) auf, mit der das Verschlusselement durch Aufschieben und der Klemmsitz auf dem Ankerstab fixierbar ist.

## Beschreibung

Die Erfindung bezieht sich auf ein Verschlusselement gemäß Oberbegriff Patentanspruch 1 sowie auch auf ein Betonbauteil, beispielsweise eine Betonwand gemäß Oberbegriff Patentanspruch 9.

Es ist bekannt, die beim Betonieren von Betonbauteilen, beispielsweise Betonwänden, an der Außenfläche dieser Bauteile durch Schalungsanker erzeugten Ausnehmungen durch im Wesentlichen scheibenförmige Verschlusselemente zu verschließen. Nachteilig hierbei ist, dass hinter dem jeweiligen durch einen Kleber fixierten Verschlusselement ein Hohlraum mit einem erheblichen Volumen verbleibt, in den das Ende des im Betonbauteil verbliebenen Ankerstahls hineinreicht. Nachteilig ist weiterhin, dass die Verschtussetemente bis zum Abbinden des Klebers nur unzureichend in der jeweiligen Ausnehmung fixiert sind und so die Gefahr besteht, dass Verschlusselemente vor dem Abbinden des Klebers aus der zugehörigen Ausnehmung herausfallen. Weiterhin sind in vielen Anwendungsbereichen, z. B. bei Betonbauten für die Trinkwasserversogung (z. B. Trinkwasserspeicher oder -behälter), schon wegen der Gefahr einer Verkeimung derartige Hohlräume in Betonbauteilen nicht erwünscht.

Aufgabe der Erfindung ist es, ein Verschlusselement aufzuzeigen, welches die vorgenannten Nachteile vermeidet. Zur Lösung dieser Aufgabe ist ein Verschusselement entsprechend dem Patentanspruch 1 ausgebildet. Ein Betonbauteil mit wenigstens einem Verschlusselement ist Gegenstand des Patentanspruches 9.

Eine Besonderheit der Erfindung besteht darin, dass das Verschlusselement durch Aufschieben auf den im Betonbauteil verbliebenen Ankerstab fixierbar ist, sodass die Gefahr eines Herausfallens des jeweiligen Verschlusselementes aus der zu verschließenden Ausnehmung vor dem Abbinden des Klebers nicht besteht, in besonderen Fällen mögLicherweise auch auf einen Kleber verzichtet werden kann.

Besondere Vorteile weist das Verschlusselement auch dann auf, wenn mit ihm Ausnehmungen an einer Unterseite eines Betonbauteils verschlossen werden soll.

Eine weitere Besonderheit des erfindungsgemäßen Verschlusselementes besteht darin, dass dieses in Form und Größe an die Form und Größe der von den Schalungsankern im betreffenden Betonbauteil erzeugten Ausnehmung möglichst genau angepasst ist, sodass das eingesetzte Verschlusselement die betreffende Ausnehmung vollständig oder zumindest zu einem Großteil ausfüllt.

WeiterbiLdungen der Erfindung sind Gegenstand der Unteransprüche. Die Erfindung wird im Folgenden anhand der Figuren an einem Ausführungsbeispiel näher erläutert. Es zeigen:
- Fig. 1: in vereinfachter Teildarstellung und im Schnitt die Schalungswand einer Beton-Schalung zum Herstellen eines Betonbauteils, zusammen mit einem Schalungsanker für die Schalungswand;
- Fig. 2: in Teildarstellung einen Schnitt durch das mit der Beton-Schalung der Figur 1 hergestellte Betonbauteil.

In der Figur 1 ist 1 eine Schalungswand einer ansonsten nicht weiter dargestellten Betonschalung. Zur Aufnahme der durch den flüssigen Beton im Schalungsraum 2 auf die Innenfläche der Schalungswand 1 ausgeübten Kräfte sind mehrere Schalungsanker 3 vorgesehen, die die Schalungswand 1 beispielsweise mit einer nicht dargestellten, den Schalungsraum 2 auf der gegenüberliegenden Seite begrenzenden Schalungswand verbinden.

Jeder Schalungsanker 3, von denen in der Figur 1 nur einer wiedergegeben ist, besteht u.a. aus einem Ankerstab 4 aus Stahl, der zumindest an seinen Enden 4.1 jeweils mit einem Außengewinde versehen ist, sowie aus einem auf das betreffende Ende 4.1 aufgeschraubten kegelstumpfföRmigen Verbindungsstück 5 zum Verbinden des Ankerstables 4 mit einem achsgleich mit diesem angeordnetem, die Schalungswand 1 durchgreifenden Bolzen 6, auf dem gegen die Außenfläche der Schalungswand 2 anliegend ein geeignetes Befestigungselement 7 vorgesehen ist, sodass die Schalungswand 1 zwischen dem Verbindungsstück 5 und dem äußeren Befestigungselement 7 fixiert ist.

Nach dem Fertigstellen des Betonbauteils 8 (z. B. Betonwand), d. h. nach dem Abbinden des Betons werden mit der Schalungswand 1 das Verbindungsstück 5, der Bolzen 6 und das Befestigungselement 7 entfernt, sodass an der von der Schalungswand 1 geformten Außenfläche 9 des Betonbauleils 8 kegelstumpfförmige, sich zur Mitte der Schalungswand hin verengende Öffnungen 10 verbleiben, in die jeweils ein im Beton verbliebener Ankerstab 4 mit einem Ende 4.1 hineinreicht.

Zum Verschließen der Öffnungen 10 dient bei der dargestellten Ausführungsform jeweils ein aus einem zementgebundenen Material, beispielsweise aus Faserbeton hergestelltes Verschlusselement 11, welches in Form und Größe an die Form und Größe der Verbindungsstücke 5 so angepasst ist, dass die Verschlusselemente 11 in die Ausnehmungen 10 passend und diese vollständig ausfüllend eingesetzt werden können.

Jedes Verschlusselement 11 besitzt eine achsgleich mit seiner Achse ausgebildete und zur kleineren Stirnseite 11.1 des Verschlusselementes 11 hin offene Öffnung 12 beispielsweise mit einem kreiszylinderförmigen Querschnitt, auf jeden Fall mit einem Querschnitt etwas größer als der Außenquerschnitt des Ankerstabes 4 bzw. des Endes 4.1. Im Bereich der Stirnseite 11.1 weist die Öffnung 12 bei 12.1 eine trichterartige Erweiterung auf. In die Öffnung 12 ist ein hülsenartiger Kunststoffeinsatz 13 eingesetzt und in geeigneter Weise, beispielsweise durch Klemmsitze fixiert, und zwar derart, dass dieser Einsatz 13 mit einem Ende bis an den Boden der Öffnung 12 reicht und mit dem anderen Ende von der Stirnseite 11.1 beabstandet ist. An der Innenfläche ist der hülseNförmige Einsatz 13 mit einer Vielzahl von widerhackenartig wirkenden Vorsprüngen 14 versehen.

Zum Verschließen einer Ausnehmung 10 wird das zumindest an seiner Mantelfläche, vorzugsweise aber zumindest auch an seiner Stirnfläche 11.1 mit einem geeigneten Kleber versehene Verschlusselement 11 in die Ausnehmung 10 eingeschoben, und zwar derart, dass das Ende 4.1 des Ankerstabes 4 in der Öffnung 12 aufgenommen ist und das Verschlusselement 11 durch den Einsatz 13 und die dortigen Vorsprünge 14 auf dem Ankerstab 4 gesichert ist, und zwar derart, dass die der Stirnfläche 11.1 gegenüberliegende größere Stirnfläche 11.2 bündig mit der Außenfläche 9 der Betonwand 3 liegt und die Ausnehmung 10 vollständig durch das Verschlusselement 11 ausgefüllt ist. Bis zum Abbinden des Klebers zwischen dem Verschlusselement 11 und den angrenzenden Flächen des Betonbauteils 8 ist das Verschlusselement 11 auf jeden Fall durch den Einsatz 13 fixiert. Überschüssiger Kleber kann von dem Ringraum 15 aufgenommen werden, der den Ankerstab 4 umschließend durch den Abschnitt 12. der Öffnung 12 sowie durch den anschließenden, von dem Einsatz 13 nicht eingenommenen Teil dieser Öffnung gebildet ist.

Die Erfindung wurde voranstehend an einem Ausführungsbeispiel beschrieben. Es versteht sich, dass Änderungen sowie Abwandlungen möglich sind, ohne das dadurch der der Erfindung zugrunde liegende Erfindungsgedanke verlassen wird.

### Bezugszeichenliste

- 1: Schalungswand
- 2: Schalungsraum
- 3: Schalungsanker
- 4: Ankerstab oder Ankerstahl
- 5: Verbindungsstück
- 6: Bolzen
- 7: Befestigungselement
- 8: Betonbauteil, beispielsweise Betonwand
- 9: Außenfläche
- 10: Ausnehmung in dem Betonbauteil
- 11: Verschlusselement
- 11.1, 11.2: Stirnseite des Verschlusslementes
- 12: Öffnung im Verschlusselement
- 12.1: Öffnungsabschnitt
- 13: Einsatz
- 14: Vorsprung
- 15: Ringraum

## Patentansprüche

1. Verschfusselement zum Verschließen von in einem Betonbauteil (8) durch Schalungsanker erzeugten Öffnungen (10), in die jeweils ein im Betonbauteil (8) verbliebener Ankerstab (4) mit einem Ende (4.1) hineinreicht,
**dadurch gekennzeichnet, dass** das Verschlusselement (11) als ein die jeweilige Ausnehmung (10) im Betonbauteil (8) vollständig oder nahezu vollständig ausfüllender Formkörper aus einem zement-gebundenen Material gefertigt ist und eine an einem ersten Ende (11.1) des Formteils offene Öffnung (12) aufweist, mit der das Verschlusselement (11) durch Aufschieben und der Klemmsitz auf dem Ankerstab (4) fixierbar ist.

2. Verschlusselement nach Anspruch 1, **dadurch gekennzeichnet, dass** die Öffnung (12) des Verschlusselementes (11) zumindest in einem Teilbereich einen Querschnitt aufweist, der etwas kleiner ist als der Außenquerschnitt des Ankerstabs.

3. Verschlusselement nach Anspruch 1 oder 2, **dadurch gekennzeichnet, dass** die Innenfläche der den Ankerstab (4) aufnehmenden Öffnung (12) zumindest in einem Teilbereich aus einem elastischen Material besteht.

4. Verschlusselement nach einem der vorhergehenden Ansprüche, **dadurch gekennzeichnet, dass** die Innenfläche der den Ankerstab (4) aufnehmenden Öffnung (12) zumindest in einem Teilbereich aus Kunststoff besteht.

5. Verschlusselement nach einem der vorhergehenden Ansprüche, **dadurch gekennzeichnet, dass** die Innenfläche der den Ankerstab (4) aufnehmenden Öffnung (12) zumindest in einem Teilbereich mit vorzugsweise widerhackenartig wirkenden Vorsprüngen (14) versehen ist.

6. Verschlusselement nach einem der vorhergehenden Ansprüche, **dadurch gekennzeichnet, dass** die den Ankerstab (4) aufnehmende Öffnung zumindest in einem Teilbereich von einem hülsenförmigen Einsatz, vorzugsweise von einem hülsenförmigen Einsatz (13) aus Kunststoff gebildet ist.

7. Verschlusslement nach einem der vorhergehenden Ansprüche, **dadurch gekennzeichnet, dass** die den Ankerstab (4) aufnehmende Öffnung ausgehend von dem ersten Ende des Verschlusselementes über eine Teillänge einen Querschnitt aufweist, der größer ist als der Außenquerschnitt des Ankerstabs (4), und zwar zur Bildung eines den Ankerstab (4) umschließenden Ringraumes (15).

8. Verschlusselement nach einem der vorhergehenden Ansprüche, **dadurch gekennzeichnet, dass** es als kegelstumpfförmiger Formkörper ausgebildet ist.

9. Betonbauteil, beispielsweise Betonwand, mit wenigstens einer von einem Schalungsanker (3) erzeugten Ausnehmung (10) an einer Außenfläche (9) und mit einem in die Ausnehmung (10) mit einem Ende (4.1) hineinreichenden, im Beton verbliebenen Ankerstab (4),
**dadurch gekennzeichnet,**
**dass** die Ausnehmung (10) durch ein Verschlusselement (11) nach einem der vorhergehenden Ansprüche verschlossen ist.

10. Betonbauteil nach Anspruch 9, **dadurch gekennzeichnet, dass** das Verschlusselement (11) an einer der ersten Seite gegenüberliegenden Seite mit einer dortigen Fläche (11.2) bündig mit der Außenfläche (9) des Betonbauteils (8) angeordnet ist.
